# FASCICULE DE BREVET EUROPEEN

(11) **EP 2 750 155 B1**
(45) Date de publication et mention de la délivrance du brevet: **01.07.2015**
(21) Numéro de dépôt: 12306684.7
(22) Date de dépôt: 27.12.2012
(51) Int. Cl.: H01H 71/10, H01C 3/06

(54) **Résistance de court-circuit**
Kurzschlusswiderstand
Short-circuit resistor

(43) Date de publication de la demande: 02.07.2014
(73) Titulaire: HAGER ELECTRO SAS, 67210 Obernai (FR)
(72) Inventeur: Fassel, Luc, 67190 Gresswiller (FR); Weil, David, 67990 Osthoffen (FR); Dormoy, Jérôme, 67130 Blancherupt (FR); Dietrich, Claudia, 67530 Ottrott (FR)
(74) Mandataire: Nuss, Laurent

(56) Documents cités:
- EP-A1- 1 845 534
- DE-A1- 10 305 069
- DE-A1-102008 016 035

## Description

La présente invention concerne une résistance limitative de courant, destinée à être utilisée dans un disjoncteur de protection de lignes et/ou d'appareils électriques contre des surintensités et des courts-circuits, qui est sélectif vis-à-vis de systèmes de protection contre des surintensités et les courts-circuits éventuellement branchés en amont et/ou en aval.

Ce type de disjoncteur est particulièrement utilisé en tant que disjoncteur de groupe installé en amont de différents circuits protégés chacun par un disjoncteur de ligne dans des installations de distribution.

La sélectivité des disjoncteurs branchés en série dans un système de distribution est nécessaire ou tout au moins souhaitable, afin qu'en cas de court-circuit ou de surintensité, la plus petite partie possible du système de distribution, celle dans laquelle se trouve le court-circuit ou la cause de la surintensité, soit mise hors circuit.

Ce type de disjoncteur comporte un circuit de courant principal dans lequel sont disposés un déclencheur thermique répondant à une surintensité, un déclencheur magnétique répondant à un court-circuit, et une chambre de coupure.

Ce circuit de courant principal peut être contourné par un circuit de courant auxiliaire dans lequel sont disposés la résistance de limitation de courant faisant l'objet de l'invention, un autre déclencheur thermique, et une autre zone de coupure.

Le flux normal du courant passe par le circuit principal. Il passe simultanément par le circuit auxiliaire mais y est faible du fait de la résistance. S'il se produit un court-circuit, un déclenchement magnétique a lieu, qui coupe le circuit de courant principal de manière temporaire, tandis que par le circuit auxiliaire ne passe qu'un courant considérablement réduit grâce à la résistance.

Cela permet de continuer à alimenter les appareils en aval en toute sécurité. Si le défaut perdure, le courant, bien que limité par la résistance, va provoquer un déclenchement thermique du circuit auxiliaire, et ainsi déverrouiller la serrure du disjoncteur et couper totalement le courant. Le réarmement du disjoncteur doit alors être effectué manuellement après mise hors circuit du défaut. Dans le cas où le défaut n'est que de très courte durée, le dispositif magnétique revient à sa position de repos et le circuit principal est rétabli sans qu'il se soit produit un déclenchement de la serrure de verrouillage du disjoncteur.

Concrètement, il existe plusieurs configurations de résistances de court-circuit.

Le document DE 103 05 069 divulgue par exemple une telle résistance. Cette dernière est réalisée par l'enroulement d'une bande d'inox pouvant faire deux mètres de long sur laquelle est déposée, recto verso, une laque isolante, formant ainsi une bobine d'allure ovale. Elle est maintenue par deux flasques en plastique fixées à la bobine par chauffage. Ces flasques plastiques permettent également une isolation des tranches de la bande d'inox. L'isolation de ce type de résistance nécessite donc des étapes fastidieuses.

Le contact électrique de la résistance est réalisé par serrage, après abrasion de la couche de laque, des deux extrémités de la bande.

La température emmagasinée dans cette résistance lors de son fonctionnement peut monter jusqu'à 280°C, ce qui nécessite d'avoir un laquage de la bande résistant à cette température, et l'utilisation de composants périphériques (comme les flasques) dans des matériaux thermiquement adaptés.

Un autre type de résistance est divulguée dans le document EP 0 997 914. Il s'agit d'un bobinage électrique dans lequel un fil épais est enroulé en hélice autour d'un corps support qui est pourvu de gorges d'espacement adaptées, dans lesquelles pénètrent les différentes spires. De cette manière, les spires ne risquent pas de se toucher lorsqu'elles se déplacent les unes par rapport aux autres suite aux efforts électromagnétiques subis par le bobinage lorsque ce dernier est parcouru par le courant. Le corps support maintient donc les spires de la résistance à distance les unes des autres.

L'inconvénient majeur d'une telle résistance réside dans le fait que sa température peut monter à 800°C lors d'un court-circuit. L'utilisation de matériaux chers tel qu'un corps support en céramique et un fil en nichrome, ayant une résistivité double de l'inox, est nécessaire pour supporter une telle température.

Les deux résistances de l'art antérieur telles que décrites présentent également un manque de modularité dans le sens où, vu leur configuration, leur valeur ohmique ne peut varier sans qu'il soit nécessaire de modifier tout le bobinage. Or la valeur ohmique doit être différente en fonction de l'emplacement où se trouve le disjoncteur dans l'arborescence du tableau électrique, en d'autres termes en fonction du calibre du disjoncteur, pour que la sélectivité puisse avoir lieu.

La présente invention se propose de remédier aux différents inconvénients mentionnés en proposant une solution technique selon laquelle la température du matériau de la résistance ne monte pas au-delà de 150°C de manière à pouvoir utiliser des composants fabriqués dans des matériaux standards et peu coûteux, garantissant l'isolation électrique, et où la valeur ohmique peut facilement être modifiée.

Pour ce faire, l'idée à la base de l'invention est de construire un appareil électrique de protection de lignes selon la revendication 1, comportant une résistance multifils, et non pas monofil comme les résistances de l'art antérieur.

Dans l'appareil selon l'invention, la résistance comprend au moins une bobine plate maintenue par deux flasques latéraux, et se caractérise à titre essentiel en ce qu'elle comporte des moyens de variation de sa valeur ohmique par association en parallèle de n bobines, n étant un nombre entier supérieur à 1, chaque bobine étant constituée d'un fil doté de moyens d'isolation électrique.

Tandis que les documents DE 103 05 069 et EP 0 997 914 définissent les valeurs ohmiques en fonction de, respectivement, la longueur de la bande unique et le choix des matières du support et du fil, la valeur ohmique de la résistance selon la présente invention peut varier en fonction du nombre de bobines connectées en parallèle. Il s'agit là d'une approche totalement différente de celles de l'art antérieur.

Comme les bobines sont connectées en parallèle, l'intensité totale parcourant la résistance se divise dans les n bobines. Par conséquent, plus le nombre de bobine est important, plus l'intensité parcourant chaque bobine sera faible, et plus la température de chaque bobine sera basse, et ce pour une valeur ohmique restant élevée.

Par ailleurs, la valeur ohmique totale (Rₜₒₜ) dans un tel circuit en parallèle résulte de la formule suivante : $Rtot = \frac{1}{\frac{1}{R ⁢ 1} + \frac{1}{R ⁢ 2} + … + \frac{1}{Rn}}$

Ainsi, en connectant plusieurs bobines en parallèle, il est non seulement possible de faire diminuer drastiquement la température au sein de la résistance, mais il est également possible de faire varier la valeur ohmique (Rₜₒₜ) de la résistance à souhait.

Lorsque la résistance de l'invention est traversée par un courant de court-circuit, sa température interne reste inférieure à 150°C, ce qui est relativement bas par rapport aux résistances de l'art antérieur qui allaient jusqu'à chauffer au rouge pour atteindre 800°C.

Chaque bobine est réalisée avec un fil de très faible section, donc facilement bobinable par rapport à un fil épais ou une bande comme cela était le cas dans l'art antérieur. De préférence, le diamètre de la section du fil est compris entre 0,1 mm et 0,8 mm. Cette réduction de la section du fil est rendue possible grâce à l'association en parallèle de n fils.

Le fil utilisé pour la réalisation des bobines est de préférence en inox, et comporte des moyens d'isolation électrique qui consistent en une couche d'émail déposée sur toute la surface extérieure du fil. Il s'agit d'un vernis ayant des propriétés diélectriques importantes et qui permet au fil d'avoir une tension de claquage élevée. Un tel fil émaillé inox fait partie des fils standard, et a donc un coût faible par rapport à un fil spécifique en nichrome.

Grâce au fait que la température n'excède pas 150°C, il est possible d'utiliser, pour les composants placés à proximité des bobines, des matériaux plus traditionnels et économiquement plus favorables.

C'est le cas pour les flasques qui sont en matériau thermoplastique, alors qu'ils étaient en thermodur dans certaines résistances de l'art antérieur.

Selon une configuration possible, chaque bobine est enroulée à partir de la partie médiane du fil en réalisant une boucle au centre de la bobine de manière à rendre cette dernière magnétiquement neutre lorsqu'elle est traversée par un courant. Parmi les raisons qui peuvent justifier cette neutralité magnétique, la résistance peut être placée à proximité d'une chambre de coupure du disjoncteur, pour une question pratique, et la neutralité magnétique présente alors l'avantage de ne pas perturber le déplacement de l'arc électrique dans ladite première chambre de coupure.

Dans les résistances de l'art antérieur, la bobine est soit en hélice, soit plate, et toujours enroulée en partant d'une extrémité du fil qui devient le centre de la bobine. Dans tous les cas, la bobine créé alors un champ magnétique lorsqu'elle est traversée par le courant. Dans la présente invention, l'enroulement de la bobine est effectué de manière à annuler tout champ magnétique lorsqu'elle est traversée par le courant. Un tel enroulement sera décrit plus loin en détail.

Les différentes bobines sont reliées en parallèle les unes aux autres au moyen de cosses réalisant les connexions électriques. Pour ce faire, les première et seconde extrémités de chaque bobine sont connectées électriquement respectivement à des première et seconde cosses respectivement. Les extrémités des bobines sont connectées électriquement aux cosses par sertissage, désémaillage, puis soudage au moyen de deux électrodes permettant à la fois d'enlever l'émail de protection et de souder électriquement.

De préférence, la résistance comporte une association de 2 à 8 bobines en parallèle, selon le calibre du disjoncteur. L'association de plus de 8 bobines aboutirait à une résistance dont le volume serait trop imposant, plus difficilement intégrable dans un disjoncteur, la compacité restant un enjeu essentiel dans la conception de ce type d'appareil.

Les bobines sont empilées et maintenues entre les deux flasques. A cet effet, l'un des flasques est doté de deux protubérances saillant de sa partie centrale, aptes à s'insérer dans l'orifice central des bobines, et formant un moyen de centrage et de maintien des bobines au sein de la résistance.

Par ailleurs, les flasques comprennent une paroi périphérique entourant les bobines et présentant au moins deux ouvertures par lesquelles sortent les deux cosses à raccorder au sein du disjoncteur.

La présente invention se rapporte également à un procédé selon la revendication 12 comprenant un procédé d'enroulement d'une bobine magnétiquement neutre telle que décrite précédemment. Le procédé se caractérise par la succession des étapes suivantes :
- déploiement rectiligne d'un fil maintenu au niveau de ses deux extrémités par des moyens de maintien amovibles ;
- positionnement de la tête bobineuse d'une machine à bobiner au niveau de la partie médiane du fil ;
- enroulement simultané de deux parties du fil de part et d'autre de la partie médiane par rotation de la tête bobineuse, le centre de la bobine correspondant à la partie médiane du fil, lesdits moyens de maintien des extrémités du fil se rapprochant au fur et à mesure de l'enroulement.

Avec une telle géométrie, le champ magnétique créé par la première moitié du fil parcouru par le courant est annulé par le champ magnétique créé par la deuxième moitié du fil parcouru par le courant, les deux moitiés de fil étant enroulées à contre sens l'une de l'autre. Ainsi, le champ magnétique total résultant de cette résistance est nul puisqu'elle est parcourue par un courant.

De façon avantageuse, la tête bobineuse est d'allure cylindrique et est dotée de deux encoches diamétralement opposées dans lesquelles sont insérées les extrémités droite et gauche de la partie médiane du fil avant l'étape d'enroulement, la partie médiane étant ainsi diamétralement tendue dans la tête bobineuse entre les deux encoches, tandis que les deux parties de fil de part et d'autre de la partie médiane forment des spires d'allure circulaire enroulées autour de la tête bobineuse.

Un avantage prépondérant de la présente invention réside également dans le fait que la résistance peut être fabriquée de manière entièrement automatisée, du bobinage au soudage en passant par le sertissage, ce qui engendre un gain de temps considérable dans son process de fabrication.

A ce titre, l'invention concerne également un procédé selon la revendication 14 comprenant un procédé de réalisation des deux connexions électriques d'une résistance, comportant les étapes ci-après, pour chacune des deux connexions électriques :
- mise en place, dans une cosse, d'une extrémité de chaque fil émaillé apte à composer une bobine;
- sertissage d'une première partie de la cosse;
- réalisation d'un premier choc électrique sur chacune desdites extrémités des fils au moyen de deux électrodes pour les désémailler ;
- réalisation d'un second choc électrique sur chacune desdites extrémités des fils au moyen des deux électrodes pour souder les extrémités des fils à une deuxième partie de la cosse.

Ce procédé comporte une étape supplémentaire consistant à conformer la deuxième partie de la cosse par un pliage à 180° de manière à rabattre les extrémités des fils sur la première partie de la cosse.

Ainsi, le sertissage, le soudage et le conformage des extrémités des fils composant les bobines peuvent être réalisés par des robots sur des postes de travail automatisés.

L'invention va à présent être décrite plus en détail, en référence aux figures annexées, pour lesquelles :
- la figure 1 est une vue de face de la résistance électrique selon l'invention ;
- la figure 2 est une vue éclatée de la résistance électrique selon l'invention ;
- la figure 3 est une vue de dessus de la résistance électrique selon l'invention ;
- les figures 4a à 4c montrent les étapes de réalisation d'une connexion électrique de la résistance.

Comme cela est illustré sur les figures 1, 2 et 3 la résistance selon la présente invention se compose principalement de deux flasques latéraux (1, 3) aptes à s'emboîter l'un dans l'autre et à se clipser de manière à former un boîtier de faible largeur à l'intérieur duquel est disposée une rangée de bobines (5) dont les extrémités (4a, 4b) sont connectées les unes aux autres via des cosses (2a, 2b) de manière à brancher en parallèle les différentes bobines.

De façon plus précise, chaque bobine (5) est constituée d'un fil (10) enroulé en inox avec une couche d'émail déposée sur toute la surface extérieure du fil (10). La connexion électrique d'une telle bobine (5) avec les autres bobines ne peut se faire que via les deux extrémités (4a, 4b) du fil (10) enroulé. Ces extrémités (4a, 4b) étant enduites d'émail, il n'est pas possible de les souder directement aux cosses (2a, 2b). Pour ce faire, après positionnement du fil (10) dans la cosse (2a, 2b), comme cela est illustré en figure 4a et après sertissage d'une première partie (7) de la cosse (2a, 2b) autour du fil (10) afin de le maintenir en place, un premier choc électrique est réalisé sur l'extrémité du fil (10) au moyen de deux électrodes de manière à désémailler l'extrémité du fil (10). Un second choc électrique est ensuite réalisé sur le même endroit par les deux mêmes électrodes de manière à souder l'extrémité (4a) du fil (10) à la deuxième partie (8) de la cosse (2a, 2b) tel qu'illustré en figure 4b. Une fois cette soudure réalisée, le fil (10) et la deuxième partie (8) de la cosse (2a, 2b) sont conformés par un pliage à 180°, comme en figure 4c, de manière à obtenir deux embouts facilement connectables électriquement avec un bilame et une tresse respectivement c'est-à-dire des composants appartenant au disjoncteur. Pour que les bobines (5) puissent être connectées en parallèle, leurs premières extrémités (4a) sont toutes raccordées dans une première cosse (2a), et leurs deuxièmes extrémités (4b) sont toutes raccordées dans une seconde cosse (2b), selon le procédé expliqué ci-dessus.

Chaque bobine (5) est enroulée de manière à être électriquement neutre. Pour aboutir à cette neutralité magnétique, le fil (10) est enroulé non pas à partir d'une extrémité (4a, 4b) mais à partir de sa partie médiane (11) qui vient se disposer au niveau de la tête bobineuse d'une machine à bobiner.

Ainsi, le bobinage part du centre du fil (10) et les deux moitiés de fil de part et d'autre du centre sont enroulées dans un sens opposé l'une de l'autre de manière à annuler le champ magnétique total de la bobine (5). Plus précisément la partie médiane (11) du fil (10) est diamétralement tendue au centre de la tête bobineuse puis les deux parties restantes du fil (10) sont enroulées à tour de rôle autour de la tête bobineuse de manière à former des cercles autour de la tête bobineuse aboutissant ainsi à une bobine (5) enroulée en spirale. La bobine (5) est totalement plate et n'est pas réalisée en hélice.

L'un des flasques (1, 3) de la résistance comprend deux protubérances (6) en partie centrale aptes à s'insérer dans l'espace libre central (12) de chaque bobine (5) de part et d'autre de la partie médiane (11) du fil (10) et délimité par la première spire. Les bobines (5) sont ainsi alignées les unes à côté des autres et enfilées dans ces deux protubérances (6) du flasque (1). Le second flasque (3) est ainsi ajouté par après et clipsé dans le premier flasque (1) de manière à former une résistance compacte. Plusieurs ouvertures (9) sont prévues dans les parois latérales (13) des flasques (1, 3) de manière à pouvoir faire sortir les extrémités (4a, 4b) des bobines (5) munies des cosses (2a, 2b).

Dans l'exemple de la figure 2, huit bobines (5) sont connectées en parallèle de manière à former une résistance optimale. Les flasques (1, 3) sont en matériau thermoplastique.

La description ci-dessus, qui fait référence aux figures annexées, n'est bien entendu pas exhaustive de l'invention.

## Revendications

1. Appareil électrique de protection de lignes, du type disjoncteur sélectif, essentiellement constitué par un circuit de courant principal, et par un circuit auxiliaire dans lequel passe le courant lorsque le circuit principal est coupé suite à l'apparition d'un court-circuit, ledit circuit auxiliaire comportant une résistance de limitation du courant comprenant au moins une bobine (5) plate maintenue par deux flasques (1, 3) latéraux,
**caractérisé en ce que** la résistance comporte des moyens de variation de sa valeur ohmique par association en parallèle de n bobines (5), n étant un nombre entier supérieur à 1, chaque bobine (5) étant constituée d'un fil (10) doté de moyens d'isolation électrique.

2. Appareil électrique de protection de ligne selon la revendication précédente, **caractérisé en ce que** la résistance atteint une température inférieure à 150°C lorsqu'elle est traversée par un courant de court-circuit.

3. Appareil électrique de protection de ligne selon l'une des revendications précédentes, **caractérisé en ce que** le fil (10) constituant les bobines (5) a une section dont le diamètre est compris entre 0,1 mm et 0,8 mm.

4. Appareil électrique de protection de ligne selon l'une des revendications précédentes, **caractérisé en ce que** le fil (10) est en inox.

5. Appareil électrique de protection de ligne selon l'une des revendications précédentes, **caractérisé en ce que** lesdits moyens d'isolation électrique consistent en une couche d'émail déposée sur toute la surface extérieure du fil (10).

6. Appareil électrique de protection de ligne selon l'une des revendications précédentes, **caractérisé en ce que** les flasques (1, 3) sont en matériau thermoplastique.

7. Appareil électrique de protection de ligne selon l'une des revendications précédentes, **caractérisé en ce que** chaque bobine (5) est enroulée à partir de la partie médiane (11) du fil (10) réalisant une boucle au centre de la bobine (5).

8. Appareil électrique de protection de ligne selon l'une des revendications précédentes, **caractérisé en ce que** les première et seconde extrémités (4a, 4b) de chaque bobine (5) sont connectées électriquement à des première et seconde cosses (2a, 2b) respectivement.

9. Appareil électrique de protection de ligne selon l'une des revendications précédentes, **caractérisé en ce que** la résistance comporte une association de 2 à 8 bobines (5) en parallèle.

10. Appareil électrique de protection de ligne selon l'une des revendications précédentes, **caractérisé en ce que** l'un des flasques (1, 3) est doté de deux protubérances (6) saillant de sa partie centrale, aptes à s'insérer dans l'orifice central (12) des bobines (5), et formant un moyen de centrage et de maintien des bobines (5) au sein de la résistance.

11. Appareil électrique de protection de ligne selon la revendication 8, **caractérisé en ce que** les flasques (1, 3) comprennent une paroi périphérique (13) entourant les bobines (5) et présentant au moins deux ouvertures (9) par lesquelles sortent les deux cosses (2a, 2b) à raccorder au sein du disjoncteur.

12. Procédé de fabrication d'un appareil électrique de protection de lignes tel que décrit selon la revendication 7, comprenant un procédé d'enroulement d'une bobine magnétiquement neutre, **caractérisé en ce qu'**il comporte les étapes suivantes :
- déploiement rectiligne d'un fil (10) maintenu au niveau de ses deux extrémités (4a, 4b) par des moyens de maintien amovibles ;
- positionnement de la tête bobineuse d'une machine à bobiner au niveau de la partie médiane (11) du fil (10) ;
- enroulement simultané de deux parties du fil (10) de part et d'autre de la partie médiane (11) par rotation de la tête bobineuse, le centre de la bobine (5) correspondant à la partie médiane (11) du fil (10), lesdits moyens de maintien des extrémités (4a, 4b) du fil (10) se rapprochant au fur et à mesure de l'enroulement.

13. Procédé de fabrication d'un appareil électrique de protection de lignes selon la revendication précédente, **caractérisé en ce que** la tête bobineuse est d'allure cylindrique et est dotée de deux encoches diamétralement opposées dans lesquelles sont insérées les extrémités droite et gauche de la partie médiane (11) du fil (10) avant l'étape d'enroulement, la partie médiane (11) étant ainsi diamétralement tendue dans la tête bobineuse entre les deux encoches, tandis que les deux parties de fil (10) de part et d'autre de la partie médiane (11) forment des spires d'allure circulaire enroulées autour de la tête bobineuse.

14. Procédé de fabrication d'un appareil électrique de protection de lignes tel que décrit dans l'une quelconque des revendications 1 à 11 comprenant un procédé de réalisation des deux connexions électriques de la résistance, **caractérisé en ce qu'il** comporte les étapes suivantes, pour chacune des deux connexions électriques :
- mise en place, dans une cosse (2a, 2b), d'une extrémité (4a, 4b) de chaque fil (10) émaillé apte à composer une bobine (5) ;
- sertissage d'une première partie (7) de la cosse (2a, 2b) ;
- réalisation d'un premier choc électrique sur chacune desdites extrémités (4a, 4b) des fils (10) au moyen de deux électrodes pour les désémailler ;
- réalisation d'un second choc électrique sur chacune desdites extrémités (4a, 4b) des fils (10) au moyen des deux électrodes pour souder les extrémités (4a, 4b) des fils (10) à une deuxième partie (8) de la cosse (2a, 2b).

15. Procédé de fabrication d'un appareil électrique de protection de lignes selon la revendication précédente, **caractérisé en ce qu'il** comporte une étape supplémentaire consistant à conformer la deuxième partie (8) de la cosse (2a, 2b) par un pliage à 180° de manière à rabattre les extrémités (4a, 4b) des fils (10) sur la première partie (7) de la cosse (2a, 2b).

## Patentansprüche

1. Elektrisches Gerät zum Schutz von Leitungen der Art selektiver Sicherungsschalter, welches im Wesentlichen durch einen Hauptstromkreis und durch einen Hilfsstromkreis, durch den der Strom fließt, sobald der Hauptstromkreis aufgrund des Auftreten eines Kurzschlusses unterbrochen ist, gebildet wird, wobei der Hilfsstromkreis einen Widerstand zur Begrenzung des Stroms umfasst, welcher wenigstens eine flache Spule (5) umfasst, die durch zwei Seitenwände (1, 3) gehalten wird,
**dadurch gekennzeichnet, dass** der Widerstand Mittel zur Veränderung seines Ohm'schen Wertes durch Parallelanordnung von n-Spulen (5) aufweist, wobei n eine ganze Zahl größer 1 ist und jede Spule (5) aus einem Draht (10) gebildet ist, der mit Mitteln zur elektrischen Isolierung versehen ist.

2. Elektrisches Gerät zum Schutz von Leitungen nach dem vorhergehenden Anspruch, **dadurch gekennzeichnet, dass** der Widerstand eine Temperatur kleiner als 150° C erreicht, wenn er von einem Kurzschlussstrom durchflossen wird.

3. Elektrisches Gerät zum Schutz von Leitungen nach einem der vorhergehenden Ansprüche, **dadurch gekennzeichnet, dass** der Draht (10), welcher die Spulen (5) bildet, einen Querschnitt aufweist, bei dem der Durchmesser zwischen 0,1 mm und 0,8 mm liegt.

4. Elektrisches Gerät zum Schutz von Leitungen nach einem der vorhergehenden Ansprüche, **dadurch gekennzeichnet, dass** der Draht (10) aus einem rostfreien Stahl ist.

5. Elektrisches Gerät zum Schutz von Leitungen nach einem der vorhergehenden Ansprüche, **dadurch gekennzeichnet, dass** die Mittel zur elektrischen Isolierung aus einer Emaille-Schicht bestehen, die auf der gesamten äußeren Fläche des Drahtes (10) aufgebracht ist.

6. Elektrisches Gerät zum Schutz von Leitungen nach einem der vorhergehenden Ansprüche, **dadurch gekennzeichnet, dass** die Seitenwände (1, 3) aus einem thermoplastischen Material sind.

7. Elektrisches Gerät zum Schutz von Leitungen nach einem der vorhergehenden Ansprüche, **dadurch gekennzeichnet, dass** jede Spule (5) ausgehend von dem Mittelteil (11) des Drahtes (10) aufgerollt ist, wodurch eine Schlaufe im Zentrum der Spule (5) entsteht.

8. Elektrisches Gerät zum Schutz von Leitungen nach einem der vorhergehenden Ansprüche, **dadurch gekennzeichnet, dass** die ersten und zweiten Enden (4a, 4b) jeder Spule (5) mit einem ersten bzw. zweiten Kabelschuh (2a, 2b) elektrisch verbunden sind.

9. Elektrisches Gerät zum Schutz von Leitungen nach einem der vorhergehenden Ansprüche, **dadurch gekennzeichnet, dass** der Widerstand eine Anordnung von 2 bis 8 parallelen Spulen (5) umfasst.

10. Elektrisches Gerät zum Schutz von Leitungen nach einem der vorhergehenden Ansprüche, **dadurch gekennzeichnet, dass** eine der Seitenwände (1, 3) mit zwei Vorsprüngen (6) versehen ist, die aus seinem Mittelabschnitt hervorstehen, die angepasst sind, um sie in die zentrale Öffnung (12) der Spulen (5) einzuführen, und die ein Mittel zum Zentrieren und Halten der Spulen (5) im Inneren des Widerstands bilden.

11. Elektrisches Gerät zum Schutz von Leitungen nach Anspruch 8, **dadurch gekennzeichnet, dass** die Seitenwände (1, 3) eine periphere Wandung (13) umfassen, die die Spulen (5) umgibt und wenigstens zwei Öffnungen (9) aufweist, aus denen die zwei Kabelschuhe (2a, 2b) zum Anschließen im Inneren des Schutzschalters heraustreten.

12. Verfahren zur Herstellung eines elektrischen Geräts zum Schutz von Leitungen nach Anspruch 7, umfassend ein Verfahren zum Aufrollen einer magnetisch neutralen Spule, **dadurch gekennzeichnet, dass** es die folgenden Schritte umfasst:
- geradliniges Ausbreiten eines Drahtes (10), welcher in Höhe seiner zwei Enden (4a, 4b) mittels eines lösbaren Haltemittels gehalten wird;
- Positionieren des Spulenkopfes einer Aufwickelmaschine auf Höhe des Mittelteils (11) des Drahtes (10);
- gleichzeitiges Aufrollen von zwei Drahtabschnitten (10) beiderseits des Mittelteils (11) durch Drehung des Spulenkopfes, wobei der Mittelpunkt der Spule (5) dem Mittelteil (11) des Drahtes (10) entspricht und wobei sich die Mittel zum Halten der Enden (4a, 4b) des Drahtes (10) während des Aufrollens nach und nach nähern.

13. Verfahren zur Herstellung eines elektrischen Geräts zum Schutz von Leitungen nach dem vorhergehenden Anspruch, **dadurch gekennzeichnet, dass** der Spulenkopf zylinderförmig ausgebildet ist und mit zwei diametral entgegengesetzt liegenden Auskerbungen versehen ist, in denen das rechte und linke Ende des Mittelteils (11) des Drahts (10) vor dem Schritt des Aufrollens angeordnet sind, wobei der Mittelteil (11) dadurch diametral in dem Spulenkopf zwischen den zwei Auskerbungen gehalten wird, während die zwei Abschnitte des Drahts (10) beidseitig von dem Mittelteil (11) Windungen kreisrunden Aussehens bilden, die um den Spulenkopf aufgewickelt sind.

14. Elektrisches Gerät zum Schutz von Leitungen nach einem der Ansprüche 1 bis 11, umfassend ein Verfahren zur Herstellung zweier elektrischer Verbindungen des Widerstands, **dadurch gekennzeichnet, dass** es für jede der zwei elektrischen Verbindungen die folgenden Schritte umfasst:
- Einführen eines Endes (4a, 4b) jedes emaillierten Drahts (10), welcher geeignet ist eine Spule (5) zu bilden, in einen Kabelschuh (2a, 2b);
- Bördeln eines ersten Abschnitts (7) des Kabelschuhs (2a, 2b);
- Ausüben eines ersten elektrischen Stoßes auf jedes Ende (4a, 4b) der Drähte (10) mittels zweier Elektroden, um das Emaille zu lösen;
- Ausüben eines zweiten elektrischen Stoßes auf jedes Ende (4a, 4b) der Drähte (10) mittels zweier Elektroden, um die Enden (4a, 4b) des Drahtes (10) an einen zweiten Teil (8) des Kabelschuhs (2a, 2b) anzuschweißen.

15. Verfahren zur Herstellung eines elektrischen Geräts zum Schutz von Leitungen nach einem der vorhergehenden Ansprüche, **dadurch gekennzeichnet, dass** es einen zusätzlichen Schritt umfasst, der darin besteht, den zweiten Teil (8) des Kabelschuhs (2a, 2b) durch eine Faltung um 180° anzupassen, um die Enden (4a, 4b) der Drähte (10) auf den ersten Teil (7) des Kabelschuhs (2a, 2b) umzuschlagen.

## Claims

1. Electrical line protection apparatus, of the selective circuit breaker type, substantially formed by a main current circuit, and by an auxiliary circuit in which the current flows when the main circuit is cut off following the appearance of a short-circuit, the said auxiliary circuit including a current-limiting resistor comprising at least one flat coil (5) held by two side plates (1, 3),
**characterized in that** the resistor includes means for varying its ohmic value by combining n coils (5) in parallel, n being an integer greater than 1, each coil (5) being formed by one wire (10) equipped with electrical insulation means.

2. Electrical line protection apparatus according to the preceding claim, **characterized in that** the resistor reaches a temperature less than 150°C when a short-circuit current passes through it.

3. Electrical line protection apparatus according to one of the preceding claims, **characterized in that** the wire (10) forming the coils (5) has a cross-section having a diameter of between 0.1 mm and 0.8 mm.

4. Electrical line protection apparatus according to one of the preceding claims, **characterized in that** the wire (10) is made of stainless steel.

5. Electrical line protection apparatus according to one of the preceding claims, **characterized in that** the said electrical insulation means consist of an enamel layer deposited over the entire outer surface of the wire (10).

6. Electrical line protection apparatus according to one of the preceding claims, **characterized in that** the plates (1, 3) are made of thermoplastic material.

7. Electrical line protection apparatus according to one of the preceding claims, **characterized in that** each coil (5) is wound starting from the middle part (11) of the wire (10) producing a loop at the centre of the coil (5).

8. Electrical line protection apparatus according to one of the preceding claims, **characterized in that** the first and second ends (4a, 4b) of each coil (5) are electrically connected to first and second lugs (2a, 2b) respectively.

9. Electrical line protection apparatus according to one of the preceding claims, **characterized in that** the resistor includes a combining of two to eight coils (5) in parallel.

10. Electrical line protection apparatus according to one of the preceding claims, **characterized in that** one of the plates (1, 3) is equipped with two protuberances (6) projecting from its central part, suitable for being inserted into the central orifice (12) of the coils (5), and forming a means of centring and holding the coils (5) within the resistor.

11. Electrical line protection apparatus according to Claim 8, **characterized in that** the plates (1, 3) comprise a peripheral wall (13) surrounding the coils (5) and exhibiting at least two openings (9) through which the two lugs (2a, 2b), to be connected within the circuit breaker, exit.

12. Method for manufacturing an electrical line protection apparatus as described according to Claim 7, comprising a method for winding a magnetically neutral coil, **characterized in that** it includes the following steps:
- the rectilinear deployment of a wire (10) held at its two ends (4a, 4b) by removable holding means;
- the positioning of the winding head of a coil winder at the middle part (11) of the wire (10);
- the simultaneous winding of two parts of the wire (10) on either side of the middle part (11) by rotation of the winding head, the centre of the coil (5) corresponding to the middle part (11) of the wire (10), the said means for holding the ends (4a, 4b) of the wire (10) moving closer to one another as the winding progresses.

13. Method for manufacturing an electrical line protection apparatus according to the preceding claim, **characterized in that** the winding head is of cylindrical shape and is equipped with two diametrically opposed notches into which are inserted the right and left ends of the middle part (11) of the wire (10) before the winding step, the middle part (11) thus being diametrically held in the winding head between the two notches, while the two parts of the wire (10) on either side of the middle part (11) form circular shape turns wound around the winding head.

14. Method for manufacturing an electrical line protection apparatus as described in any one of Claims 1 to 11, comprising a method for producing two electrical connections of the resistor, **characterized in that** it includes the following steps, for each of the two electrical connections:
- the placing of an end (4a, 4b) of each enamelled wire (10), suitable for forming a coil (5), into a lug (2a, 2b);
- the crimping of the first part (7) of the lug (2a, 2b);
- the production of a first electrical pulse on each of the said ends (4a, 4b) of the wires (10) by means of two electrodes in order to remove the enamel from them;
- the production of a second electrical pulse on each of the said ends (4a, 4b) of the wires (10) by means of two electrodes in order to weld the ends (4a, 4b) of the wires (10) to a second part (8) of the lug (2a, 2b).

15. Method for manufacturing an electrical line protection apparatus according to the preceding claim, **characterized in that** it includes an additional step consisting in shaping the second part (8) of the lug (2a, 2b) by a 180° bending action so as to fold the ends (4a, 4b) of the wires (10) onto the first part (7) of the lug (2a, 2b).
